# EUROPÄISCHE PATENTSCHRIFT

(11) **EP 3 535 071 B1**
(45) Veröffentlichungstag und Bekanntmachung des Hinweises auf die Patenterteilung: **15.04.2020**
(21) Anmeldenummer: 17787184.5
(22) Anmeldetag: 20.10.2017
(51) Int. Cl.: B21D 1/05

(54) **VERFAHREN UND ANLAGE ZUR HERSTELLUNG EINES METALLISCHEN BANDES**
METHOD AND SYSTEM FOR PRODUCING A METAL STRIP
PROCÉDÉ ET INSTALLATION DE PRODUCTION D'UNE BANDE MÉTALLIQUE

(30) Priorität: 07.11.2016 DE 102016221712; 23.02.2017 DE 102017202909
(43) Veröffentlichungstag der Anmeldung: 11.09.2019
(73) Patentinhaber: SMS Group GmbH, 40237 Düsseldorf (DE)
(72) Erfinder: SEIDEL, Jürgen, 57223 Kreuztal (DE); ARTEL, Jens, 57399 Kirchhundem (DE); EHLS, Bernhard, 57271 Hilchenbach (DE); HOF, Hartmut, 57339 Erndtebrück (DE); TALEB-ARAGHI, Babak, 50354 Hürth (DE); KLEIN, Christoph, 57223 Kreuztal (DE)
(74) Vertreter: Kross, Ulrich
(86) Internationale Anmeldenummer: PCT/EP2017/076887
(87) Internationale Veröffentlichungsnummer: WO 2018/082943

(56) Entgegenhaltungen:
- EP-A2- 0 498 038
- EP-A2- 1 029 819
- DE-A1-102012 020 444
- GB-A- 2 163 689

## Beschreibung

Die Erfindung betrifft ein Verfahren zur Herstellung eines metallischen Bandes, wobei das Band in einem Walzwerk gewalzt wird, wobei das Band an einer dem Walzwerk in Förderrichtung nachgelagerten Stelle einem Biegestreckrichtprozess in einem Biegestreckrichter unterzogen wird und wobei das Band an einer dem Biegestreckrichter in Förderrichtung nachgelagerten Stelle auf einem Haspel aufgehaspelt wird. Des weiteren betrifft die Erfindung eine Anlage zur Herstellung eines metallischen Bandes.

Die Anforderungen an die Kaltbandplanheit bei dünnen Warmbändern, die beispielsweise direkt verkauft werden, oder an die Warmbandplanheit von Warmbändern, die längere Zeit unter Zug endlos gewalzt und gewickelt werden und bei denen nur unzureichende Planheitsmessungen vorliegen, nehmen ständig zu.

Zur Planheitsverbesserung wurden in der Vergangenheit Streckrichtmaschinen vorgeschlagen, die hinter Warmbandstraßen einsetzbar sind. Ein solcher Anwendungsfall für das Endloswalzen ist beispielsweise in der GB 2 163 689 A offenbart. Eine Anordnung von Streckrichtmaschinen vor einem Haspeltreiber oder zwischen Haspeltreiber und Haspel offenbaren die DE 2 537 188 A1, die US 4 316 376 A, die EP 0 906 797 B1, die DE 199 53 915 A1, die EP 2 038 076 B1 und die EP 3 061 535 A1. Ein Streckrichter unmittelbar hinter der Warmbandstraße wird in der US 4 539 830 A und innerhalb der Kühlstrecke in der DE 10 2013 214 344 A1 offenbart. Weitere Lösungen zeigen die DE 10 2005 060 046 B4 und die EP 1 230 993 B1.

Die vorbekannten Lösungen gemäß den genannten Druckschriften haben verschiedene Nachteile.

Der Erfindung liegt daher die **Aufgabe** zugrunde, ein Verfahren und eine Anlage bereitzustellen, mit dem bzw. mit der es möglich ist, den Planheitsgrad des Bandes zu erhöhen.

Die **Lösung** dieser Aufgabe durch die Erfindung ist dadurch gekennzeichnet, dass das Band zwischen dem Walzwerk und dem Biegestreckrichter zumindest zeitweise unter einer ersten Zugspannung gehalten wird, dass das Band in Förderrichtung hinter dem Biegestreckrichter zumindest zeitweise unter einer zweiten Zugspannung gehalten wird und dass das Band im Bereich des Biegestreckrichters zumindest zeitweise unter einer dritten Zugspannung gehalten wird, wobei die dritte Zugspannung größer ist als die erste Zugspannung und die zweite Zugspannung.

Die erste Zugspannung und die zweite Zugspannung betragen dabei bevorzugt zwischen 5 und 25 N/mm². Die dritte Zugspannung beträgt bevorzugt zwischen 30 und 80 N/mm², besonders bevorzugt zwischen 40 und 60 N/mm². Ausgenommen von besagter Zugspannung sind der Kopf und das Ende des Bandes. Das Zugniveau auf der Transportstrecke vor der Biegestreckrichterstrecke und der Transportstrecke nach der Biegestreckrichterstrecke kann dabei unterschiedlich sein.

Das mittlere Zugniveau innerhalb der Streckrichterstrecke wird vorzugsweise abhängig vom Bandmaterial, der Bandtemperatur innerhalb der Richtstrecke und der Banddicke bestimmt und wird vorzugsweise mit einem Prozessmodell eingestellt und geregelt. Auch das Zugniveau in den benachbarten Transportstrecken legt ein Prozessmodell fest.

Die Zugniveaus auf der langen Transportstrecke zwischen dem letzten aktiven Walzgerüst und dem ersten Treiber des Biegestreckrichters sowie der Transportstrecke vom zweiten Treiber des Biegestreckrichters und dem Haspeltreiber oder dem Haspel ist somit niedriger als das Zugniveau innerhalb der Biegestreckrichterstrecke. Demgemäß sind die Züge im Bereich der Biegestreckrichterstrecke von den Nachbarstrecken entkoppelt.

Die Zugspannung im Band wird bevorzugt durch einen ersten Treiber und einen zweiten Treiber beeinflusst, gesteuert oder geregelt, wobei der erste Treiber in Förderrichtung vor dem Biegestreckrichter und der zweite Treiber in Förderrichtung hinter dem Biegestreckrichter angeordnet ist oder die beiden Treiber die Erstreckung des Biegestreckrichters in Förderrichtung begrenzen (im letztgenannten Fall sind die beiden Treiber also Bestandteil des Biegestreckrichters). Die unterschiedlichen Zugniveaus werden also durch die Treiber vor und hinter dem Biegestreckrichter eingestellt. Statt dem zweiten Treiber hinter dem Biegestreckrichter kann auch deren Aufgabe ein Scherentreiber oder ein Haspeltreiber übernehmen. In diesem Fall wird die erhöhte dritte Zugspannung im Bereich des Biegestreckrichters zwischen dem ersten Treiber und einem Haspeltreiber aufgebaut. Der Abstand a gilt dann zwischen dem ersten Treiber und dem Haspeltreiber. Der zweite Treiber ist dann geöffnet oder nicht installiert. Die zweite Zugspannung gilt dann nur zwischen Haspeltreiber und Haspel. Hinter dem zweiten Treiber der Biegestreckrichtereinheit kann auch noch zusätzlich mindestens ein weiterer Treiber (z. B. ein Scherentreiber) angeordnet werden.

Das Band wird bevorzugt zwischen dem Walzwerk und dem Biegestreckrichter einer Kühlung in einer Kühlstrecke unterzogen. Vorzugsweise findet eine Kühlung in Förderrichtung hinter dem Biegestreckrichter nicht mehr statt. Der Vorteil dieser Art der Kühlung des Bandes ist, dass auf diese Weise die Kühlstrecke nicht mehr die Planheit des Bandes beeinflusst.

Das Band weist bevorzugt bei seinem Biegestreckrichtprozess eine Temperatur auf, die zwischen 20 °C und 750 °C liegt, besonders bevorzugt zwischen 200 °C und 600 °C.

Mit dem genannten Verfahren wird besonders vorteilhaft ein Warmband hergestellt, das eine Dicke zwischen 0,5 mm und 2,5 mm aufweist.

Die Anlage zur Herstellung eines metallischen Bandes umfasst ein Walzwerk zum Walzen des Bandes, einen dem Walzwerk in Förderrichtung des Bandes nachgelagerten Biegestreckrichter und mindestens einen dem Biegestreckrichter in Förderrichtung nachgelagerten Haspel und sieht erfindungsgemäß vor, dass der Biegestreckrichter einen in Förderrichtung vorne angeordneten ersten Treiber und einen in Förderrichtung hinten angeordneten zweiten Treiber aufweist, wobei die beiden Treiber die Erstreckung des Biegestreckrichters begrenzen und wobei der Abstand in Förderrichtung zwischen dem ersten Treiber und dem zweiten Treiber höchstens 20 m beträgt. Bevorzugt beträgt der Abstand höchstens 5 m. Hierdurch minimiert sich die Durchlaufzeit durch den Biegestreckrichter und die damit verbundene Einschnürung des Bandes infolge des Zuges.

Zwischen dem Walzwerk und dem Biegestreckrichter ist bevorzugt eine Kühlstrecke angeordnet; hinter dem Biegestreckrichter folgt bevorzugt keine Kühlstrecke mehr.

Der Biegestreckrichter weist eine Anzahl Rollen zur Einleitung eines Biegemoments in das Band auf, wobei der Durchmesser der Rollen bevorzugt mindestens 50 mm beträgt, besonders bevorzugt mindestens 100 mm.

Die Biegestreckrichterstrecke beinhaltet einen Biegestreckrichter bestehend aus einer Anzahl Rollen (beispielsweise 5 Rollen) und/oder einer Rückbiegeeinheit bestehend aus weiteren Rollen (beispielsweise 3 Rollen).

Der Treiber kann in der klassischen Bauform aus aufeinander stehenden zwei Rollen bestehen oder mit einer versetzten Anordnung der Rollen ausgeführt sein, um einen Umschlingungswinkel und eine gegebenenfalls zusätzliche Drehmomentenübertragung zu erzeugen.

Damit das Band infolge der Streckrichter-Rollenkühlung (was insbesondere bei der Endlos-Walzung wichtig ist) nicht übermäßig gekühlt wird, haben die Streckrichterrollen vorzugsweise eine Innenkühlung und/oder sie werden bei einer Außenkühlung mit Abstreiferplatten zum Abschirmen des Wassers vom Band ausgerüstet, damit die Haspeltemperatur nicht negativ beeinflusst wird. Die Bandkühlung in der Biegestreckrichterstrecke wird weiterhin berücksichtigt und bei der Festlegung der Zielbandtemperatur hinter der Kühlstrecke berücksichtigt, so dass die gewünschte Haspeltemperatur erzeugt wird.

Die Erfindung bezieht sich somit insbesondere auf einen Warmbiegestreckrichter hinter einer Warmbandstraße.

Die vorgeschlagene Lösung stellt somit eine Optimierung der Biegestreckrichteranordnung sowie der Zugverteilung bereit, was in der Folge zu einem verbesserten Planheitsgrad des hergestellten Bandes führt.

Eine gute Planheitsverbesserung mittels eines Biegestreckrichtprozesses ergibt sich bei gegebenem Bandmaterial bei hohen Bandzügen, hohen Bandtemperaturen und kleinen Biegeradien des Bandes, d. h. bei kleinen Richtrollendurchmessern. Zu kleine Richtrollendurchmesser sind jedoch bezüglich Wartungsaufwand, Standzeit bzw. Rollenverschleiß nachteilig. Zu hohe Züge und/oder zu hohe Bandtemperaturen ergeben große Breiteneinschnürungen auf der langen Strecke zwischen dem letzten Walzgerüst der Warmbandstraße und dem Haspel. Die Breiteneinschnürung infolge Bandzuges ist unter anderem auch abhängig vom Planheitszustand selbst und damit schwierig zu bestimmen. Weiterhin beeinflusst die Kühlstrecke ebenfalls den Planheitszustand des Bandes.

Bei Berücksichtigung dieser Erkenntnisse ergibt sich eine optimale Streckrichteranordnung, die sich insbesondere durch die obigen Merkmale auszeichnet.

In der Zeichnung ist ein Ausführungsbeispiel der Erfindung dargestellt. Es zeigen:
- Fig. 1: schematisch in der Seitenansicht eine Anlage zur Herstellung eines Bandes und
- Fig. 2: den Verlauf der Zugspannung im Band über der Erstreckung in Längsrichtung der Anlage.

In Figur 1 ist eine Anlage zur Herstellung eines Stahlbandes 1 dargestellt, wobei von einem Walzwerk 2 nur das letzte Walzgerüst angedeutet ist, von dem aus das Band 1 in Förderrichtung F in Richtung eines Haspels 4 ausläuft (beispielhaft vorgesehen sind hier zwei Haspel 4). Zwischen dem Walzwerk 2 und dem Haspel 4 ist ein Biegestreckrichter 3 angeordnet, in dem das Band durch einen Biegestreckrichtprozess gerichtet wird.

Der Biegestreckrichter 3 wird von einem ersten Treiber 5 und einem zweiten Treiber 6 in seiner Erstreckung in Förderrichtung F begrenzt, wobei zwischen den beiden Treibern 5, 6 ein Abstand a vorliegt. Der Biegestreckrichter 3 weist eine Anzahl von Rollen 8 auf, die zur Aufbringung entsprechender Biegebeanspruchung auf das Band 1 in an sich bekannter Weise ausgebildet sind.

Vorgesehen ist eine Kühlstrecke 7, die zwischen dem Walzwerk 2 und dem Biegestreckrichter 3 angeordnet ist und mit der das Band 1 gekühlt werden kann.

Weiterhin sind in Figur 1 einige Komponenten angedeutet, die für die Durchführung des Produktionsprozesses des Bandes 1 relevant sind, nämlich eine Planheitsmessvorrichtung 9, eine Temperaturmessvorrichtung 10, eine Temperaturmessvorrichtung 11, eine Schere 12 sowie eine Haspel-Temperaturmessvorrichtung 13.

Die Förderung des Bandes 1 zwischen dem Walzwerk 2 und dem Haspel 4 ergibt sich aus dem Zusammenspiel des letzten Walzgerüsts des Walzwerks, des ersten und des zweiten Treibers 5, 6 und im Ausführungsbeispiel durch einen Haspeltreiber 14. Durch entsprechende Regelung der genannten Komponenten und insbesondere des ersten und des zweiten Treibers 5, 6 kann die Zugspannung im Band beeinflusst werden.

Wie dies erfindungsgemäß erfolgt, ergibt sich aus der Darstellung gemäß Figur 2, wo der Verlauf der Zugspannung über der Strecke s (in Förderrichtung F verlaufend) dargestellt ist.

Zu erkennen ist, dass zwischen dem Walzwerk 2 und dem Biegestreckrichter 3 zunächst eine erste Zugspannung σ₁ vorliegt, die bevorzugt in einem Bereich zwischen 5 und 25 N/mm² liegt.

Zwischen dem Biegestrickrichter 3 und dem Haspel 4 liegt eine zweite Zugspannung σ₂ vor, die ebenfalls bevorzugt in einem Bereich zwischen 5 und 25 N/mm² liegt. Dabei müssen die beiden Zugspannung σ₁ und σ₂ keinesfalls gleich sein.

Indes liegt die Zugspannung im Bereich des Biegestreckrichters 3 auf einem höheren Niveau. Die hier vorliegende dritte Zugspannung σ₃ liegt in einem bevorzugten Bereich zwischen 40 und 60 N/mm².

Vorteilhaft ist dabei vorgesehen, dass der Abstand a relativ kurz ist und sich bevorzugt lediglich über etwa 5 m erstreckt. Hierdurch ist die Durchlaufzeit durch den Biegestreckrichter 3 gering, woraus sich auch eine nur geringe Einschnürung des Bandes infolge des Zuges ergibt.

Zum Trennen der Bänder wird beim Endloswalzen die Schere 12 eingesetzt. Die Zugspannung σ₂ ist dadurch für einen kurzen Zeitraum = 0. Der Treiber 6 übernimmt denn den Zuganteil σ₂, um den Zug σ₃ im Biegestreckrichterbereich aufrecht halten zu können.

Der Biegestreckrichtprozess wird hierdurch wesentlich verbessert. Dies gilt insbesondere, wenn der Prozess mit weiteren Parametern betrieben wird, wie es oben erläutert wurde.

Dies gilt insbesondere mit Blick auf die Temperaturführung, die bevorzugt so gewählt wird, dass das Band 1 im Bereich des Biegestrickrichters 3 eine Temperatur zwischen 200 °C und 600 °C aufweist.

### Bezugszeichenliste:

- 1: Band
- 2: Walzwerk
- 3: Biegestreckrichter
- 4: Haspel
- 5: erster Treiber
- 6: zweiter Treiber
- 7: Kühlstrecke
- 8: Rolle
- 9: Planheitsmessvorrichtung
- 10: Temperaturmessvorrichtung
- 11: Temperaturmessvorrichtung
- 12: Schere
- 13: Haspel-Temperaturmessvorrichtung
- 14: Haspeltreiber

- σ₁: erste Zugspannung
- σ₂: zweite Zugspannung
- σ₃: dritte Zugspannung
- a: Abstand
- s: Strecke
- F: Förderrichtung

## Patentansprüche

1. Verfahren zur Herstellung eines metallischen Bandes (1), wobei das Band (1) in einem Walzwerk (2) gewalzt wird, wobei das Band (1) an einer dem Walzwerk (2) in Förderrichtung (F) nachgelagerten Stelle einem Biegestreckrichtprozess in einem Biegestreckrichter (3) unterzogen wird und wobei das Band (1) an einer dem Biegestreckrichter (3) in Förderrichtung (F) nachgelagerten Stelle auf einem Haspel (4) aufgehaspelt wird,
**dadurch gekennzeichnet,**
**dass** das Band (1) zwischen dem Walzwerk (2) und dem Biegestreckrichter (3) zumindest zeitweise unter einer ersten Zugspannung (σ₁) gehalten wird,
**dass** das Band (1) in Förderrichtung (F) hinter dem Biegestreckrichter (3) zumindest zeitweise unter einer zweiten Zugspannung (σ₂) gehalten wird und
**dass** das Band (1) im Bereich des Biegestreckrichters (3) zumindest zeitweise unter einer dritten Zugspannung (σ₃) gehalten wird,
wobei die dritte Zugspannung (σ₃) größer ist als die erste Zugspannung (σ₁) und die zweite Zugspannung (σ₂).

2. Verfahren nach Anspruch 1, **dadurch gekennzeichnet, dass** die erste Zugspannung (σ₁) und die zweite Zugspannung (σ₂) zwischen 5 und 25 N/mm² betragen.

3. Verfahren nach Anspruch 1 oder 2, **dadurch gekennzeichnet, dass** die dritte Zugspannung (σ₃) zwischen 30 und 80 N/mm² beträgt, vorzugsweise zwischen 40 und 60 N/mm².

4. Verfahren nach einem der Ansprüche 1 bis 3, **dadurch gekennzeichnet, dass** die Zugspannung im Band (1) durch einen ersten Treiber (5) und einen zweiten Treiber (6) beeinflusst, gesteuert oder geregelt wird, wobei der erste Treiber (5) in Förderrichtung (F) vor dem Biegestreckrichter (3) und der zweite Treiber (6) in Förderrichtung (F) hinter dem Biegestreckrichter (3) angeordnet ist oder die beiden Treiber (5, 6) die Erstreckung des Biegestreckrichters (3) in Förderrichtung (F) begrenzen.

5. Verfahren nach einem der Ansprüche 1 bis 4, **dadurch gekennzeichnet, dass** das Band (1) zwischen dem ersten Treiber (5) und dem Haspeltreiber (14) optional zeitweise unter der dritten Zugspannung (σ₃) gehalten wird.

6. Verfahren nach einem der Ansprüche 1 bis 5, **dadurch gekennzeichnet, dass** das Band (1) zwischen dem Walzwerk (2) und dem Biegestreckrichter (3) einer Kühlung in einer Kühlstrecke (7) unterzogen wird.

7. Verfahren nach einem der Ansprüche 1 bis 6, **dadurch gekennzeichnet, dass** das Band (1) bei seinem Biegestreckrichtprozess eine Temperatur aufweist, die zwischen 20 °C und 750 °C liegt, vorzugsweise zwischen 200 °C und 600 °C.

8. Verfahren nach einem der Ansprüche 1 bis 7, **dadurch gekennzeichnet, dass** mit ihm ein Warmband hergestellt wird, das eine Dicke zwischen 0,5 mm und 2,5 mm aufweist.

9. Verfahren nach einem der Ansprüche 1 bis 8, **dadurch gekennzeichnet, dass** die verschiedenen Zugniveaus σ₁, σ₂, σ₃ abhängig von Dicke, Temperatur und Bandmaterial von einem Prozessmodell vorgegeben werden.

10. Anlage zur Herstellung eines metallischen Bandes (1), umfassend ein Walzwerk (2) zum Walzen des Bandes (1), einen dem Walzwerk (2) in Förderrichtung (F) des Bandes (1) nachgelagerten Biegestreckrichter (3) und mindestens einen dem Biegestreckrichter (3) in Förderrichtung (F) nachgelagerten Haspel (4), wobei der Biegestreckrichter (3) einen in Förderrichtung hinten angeordneten zweiten Treiber (6) aufweist,
**dadurch gekennzeichnet,**
**dass** der Biegestreckrichter (3) einen in Förderrichtung (F) vorne angeordneten ersten Treiber (5) aufweist, wobei die beiden Treiber (5, 6) die Erstreckung des Biegestreckrichters (3) begrenzen und wobei der Abstand (a) in Förderrichtung (F) zwischen dem ersten Treiber (5) und dem zweiten Treiber (6) höchstens 20 m beträgt.

11. Anlage nach Anspruch 10, **dadurch gekennzeichnet, dass** der Abstand (a) höchstens 5 m beträgt.

12. Anlage nach Anspruch 10 oder 11, **dadurch gekennzeichnet, dass** der zweite Treiber (6) in Förderrichtung (F) hinter dem Biegestreckrichter (3) optional ein Haspeltreiber (14) oder Scherentreiber ist.

13. Anlage nach einem der Ansprüche 10 bis 12, **dadurch gekennzeichnet, dass** zwischen dem Walzwerk (2) und dem Biegestreckrichter (3) eine Kühlstrecke (7) angeordnet ist.

14. Anlage nach einem der Ansprüche 10 bis 13, **dadurch gekennzeichnet, dass** der Biegestreckrichter (3) eine Anzahl Rollen (8) zur Einleitung eines Biegemoments in das Band (1) aufweist, wobei der Durchmesser der Rollen (8) mindestens 50 mm beträgt, vorzugsweise mindestens 100 mm.

15. Anlage nach einem der Ansprüche 10 bis 14, **dadurch gekennzeichnet, dass** die Biegestreckrichterstrecke aus einem Biegestreckrichter bestehend aus einer Anzahl Rollen und/oder einer Rückbiegeeinheit mit mehr als einer weiteren Rolle besteht.

16. Anlage nach einem der Ansprüche 10 bis 15, **dadurch gekennzeichnet, dass** der Biegestreckrichter (3) oder/und der erste Treiber (5) oder/und der zweite Treiber (6) abhängig von der Verwendung oder nicht Verwendung der Biegestreckrichtereinheit in die Transportlinie geschoben oder neben die Transportlinie bewegt und durch einen Rollgang ersetzt werden kann.

## Claims

1. Method of producing a metallic strip (1), wherein the strip (1) is rolled in a rolling mill (2), wherein the strip (1) is subjected to a bending/stretching straightening process in a bending/stretching straightener (3) at a position downstream of the rolling mill (2) in conveying direction (F) and wherein the strip (1) is wound up on a coiler (4) at a position downstream of the bending/stretching straightener (3) in conveying direction (F),
**characterised in that**
the strip (1) is held at least temporarily at a first tensile stress (σ₁) between the rolling mill (2) and the bending/stretching straightener (3),
the strip (1) is held at least temporarily at a second tensile stress (σ₂) behind the bending/stretching straightener (3) in conveying direction (F) and
the strip (1) is held at least temporarily at a third tensile stress (σ₃) in the region of the bending/stretching straightener (3),
wherein the third tensile stress (σ₃) is greater than the first tensile stress (σ₁) and the second tensile stress (σ₂).

2. Method according to claim 1, **characterised in that** the first tensile stress (σ₁) and the second tensile stress (σ₂) are between 5 and 25 N/mm².

3. Method according to claim 1 or 2, **characterised in that** the third tensile stress (σ₃) is between 30 and 80 N/mm², preferably between 40 and 60 N/mm².

4. Method according to any one of claims 1 to 3, **characterised in that** the tensile stress in the strip (1) is influenced, controlled or regulated by a first driver (5) and a second driver (6), wherein the first driver (5) is arranged in front of the bending/stretching straightener (3) in conveying direction (F) and the second driver (6) is arranged behind the bending/stretching straightener (3) in conveying direction (F) or the two drivers (5, 6) limit the extent of the bending/stretching straightener (3) in conveying direction (F).

5. Method according to any one of claims 1 to 4, **characterised in that** the strip (1) is optionally kept temporarily below the third tensile stress (σ₃) between the first driver (5) and the coiler driver (14).

6. Method according to any one of claims 1 to 5, **characterised in that** the strip (1) is subjected to cooling in a cooling path (7) between the rolling mill (2) and the bending/stretching straightener (3).

7. Method according to any one of claims 1 to 6, **characterised in that** the strip (1) at the time of its bending/stretching straightening process has a temperature lying between 20° C and 750° C, preferably between 200° C and 600° C.

8. Method according to any one of claims 1 to 7, **characterised in that** a hot strip having a thickness between 0.5 mm and 2.5 mm is produced by it.

9. Method according to any one of claims 1 to 8, **characterised in that** the different tension levels σ₁, σ₂, σ₃ are predetermined by a process model in dependence on thickness, temperature and strip material.

10. Plant for producing a metallic strip (1), comprising a rolling mill (2) for rolling the strip (1), a bending/stretching straightener (3) downstream of the rolling mill (2) in conveying direction (F) of the strip (1) and at least one coiler (4) downstream of the bending/stretching straightener (3) in conveying direction (F), wherein the bending/stretching straightener (3) comprises a second driver (6) arranged behind in conveying direction,
**characterised in that**
the bending/stretching straightener (3) comprises a first driver (5) arranged in front in conveying direction (F), wherein the two drivers (5, 6) limit the extent of the bending/stretching straightener (3) and wherein the spacing (a) in conveying direction (F) between the first driver (5) and the second driver (6) is at most 20 m.

11. Plant according to claim 10, **characterised in that** the spacing (a) is at most 5 m.

12. Plant according to claim 10 or 11, **characterised in that** the second driver (6) in conveying direction (F) behind the bending/stretching straightener (3) is optionally a coiler driver (14) or a cutter driver.

13. Plant according to any one of claims 10 to 12, **characterised in that** a cooling path (7) is arranged between the rolling mill (2) and the bending/stretching straightener (3).

14. Plant according to any one of claims 10 to 13, **characterised in that** the bending/stretching straightener (3) comprises a number of rollers (8) for introducing a bending moment into the strip (1), wherein the diameter of the rollers (8) is at least 50 mm, preferably at least 100 mm.

15. Plant according to any one of claims 10 to 14, **characterised in that** the bending/stretching straightening path consisting of a bending/stretching straightener consists of a number of rollers and/or a reverse bending unit with more than one further roller.

16. Plant according to any one of claims 10 to 15, **characterised in that** the bending/stretching straightener (3) and/or the first driver (5) and/or the second driver (6) can be pushed into the transport line or moved near the transport line and replaced by a roller path depending upon the use or non-use of the bending/stretching straightening unit.

## Revendications

1. Procédé destiné à la fabrication d'une bande métallique (1) ; dans lequel la bande (1) fait l'objet d'un laminage dans un laminoir (2) ; dans lequel la bande (1) est soumise, à un endroit situé à la suite du laminoir (2) dans la direction de transport (F), à un processus de cintrage-étirage-dressage dans une presse à cintrer et à étirer et à dresser (3) ; et dans lequel la bande (1) est enroulée sur une bobine (4) à un endroit situé à la suite de la presse à cintrer et à étirer et à dresser (3) dans la direction de transport (F) ;
**caractérisé**
**en ce que** la bande (1) est maintenue entre le laminoir (2) et la presse à cintrer et à étirer et à dresser (3) en étant soumise au moins pendant un certain laps de temps à une première contrainte de traction (σ₁) ;
**en ce que** la bande (1) est maintenue derrière la presse à cintrer et à étirer et à dresser (3) en étant soumise au moins pendant un certain laps de temps à une deuxième contrainte de traction (σ₂) ; et
**en ce que** la bande (1) est maintenue dans la zone de la presse à cintrer et à étirer et à dresser (3) en étant soumise au moins pendant un certain laps de temps à une troisième contrainte de traction (σ₃) ;
dans lequel la troisième contrainte de traction (σ₃) est supérieure à la première contrainte de traction (σ₁) et à la deuxième contrainte de traction (σ₂).

2. Procédé selon la revendication 1, **caractérisé en ce que** la première contrainte de traction (σ₁) et la deuxième contrainte de traction (σ₂) se situent entre 5 et 25 N/mm².

3. Procédé selon la revendication 1 ou 2, **caractérisé en ce que** la troisième contrainte de traction (σ₃) se situe entre 30 et 80 N/mm², de préférence entre 40 et 60 N/mm².

4. Procédé selon l'une quelconque des revendications 1 à 3, **caractérisé en ce que** la contrainte de traction s'exerçant dans la bande (1) est influencée, est commandée ou est réglée par un premier dispositif de commande (5) et par un deuxième dispositif de commande (6) ; dans lequel le premier dispositif de commande (5) est disposé dans la direction de transport (F) avant la presse à cintrer et à étirer et à dresser (3) et le deuxième dispositif de commande (6) est disposé dans la direction de transport (F) après la presse à cintrer et à étirer et à dresser (3) ou bien les deux dispositifs de commande (5, 6) délimitent l'étendue de la presse à cintrer et à étirer et à dresser (3) dans la direction de transport (F).

5. Procédé selon l'une quelconque des revendications 1 à 4, **caractérisé en ce que** la bande (1) est maintenue entre le premier dispositif de commande (5) et la commande (14) de la bobine de manière facultative pendant un certain laps de temps en étant soumise à la troisième contrainte de traction (σ₃).

6. Procédé selon l'une quelconque des revendications 1 à 5, **caractérisé en ce que** la bande (1) est soumise à un refroidissement dans une zone de refroidissement (7) entre le laminoir (2) et la presse à cintrer et à étirer et à dresser (3).

7. Procédé selon l'une quelconque des revendications 1 à 6, **caractérisé en ce que** la bande (1), au cours de son processus de cintrage-étirage-dressage présente une température qui se situe entre 20 °C et 750 °C, de préférence entre 200 °C et 600 °C.

8. Procédé selon l'une quelconque des revendications 1 à 7, **caractérisé en ce qu'**avec ce dernier, on fabrique une bande à chaud, qui présente une épaisseur entre 0,5 mm et 2,5 mm.

9. Procédé selon l'une quelconque des revendications 1 à 8, **caractérisé en ce que** les différents niveaux de traction σ₁, σ₂, σ₃ sont prédéfinis en fonction de l'épaisseur, de la température et de la matière de la bande à partir d'un modèle de processus

10. Installation destinée à la fabrication d'une bande métallique (1), comprenant un laminoir (2) pour le laminage de la bande (1), une presse à cintrer et à étirer et à dresser (3) montée à la suite du laminoir (2) dans la direction de transport (F) de la bande (1) et au moins une bobine (4) montée à la suite de la presse à cintrer et à étirer et à dresser (3) dans la direction de transport (F) ; dans laquelle la presse à cintrer et à étirer et à dresser (3) présente un deuxième dispositif de commande (6) disposé derrière dans la direction de transport ;
**caractérisée**
**en ce que** la presse à cintrer et à étirer et à dresser (3) présente un premier dispositif de commande (5) monté à l'avant dans la direction de transport (F) ; dans lequel les deux dispositifs de commande (5, 6) délimitent l'étendue de la presse à cintrer et à étirer et à dresser (3) ; et dans laquelle la distance (a) dans la direction de transport (F) entre le premier dispositif de commande (5) et le deuxième dispositif de commande (6) s'élève au maximum à 20 m.

11. Installation selon la revendication 10, **caractérisée en ce que** la distance (a) s'élève au maximum à 5 m.

12. Installation selon la revendication 10 ou 11, **caractérisée en ce que** le deuxième dispositif de commande (6) représente de manière facultative un dispositif de commande de bobine (14) ou un dispositif de commande de cisaille, dans la direction de transport (F) derrière la presse à cintrer et à étirer et à dresser (3).

13. Installation selon l'une quelconque des revendications 10 à 12, **caractérisée en ce qu'**un tronçon de refroidissement (7) est disposé entre le laminoir (2) et la presse à cintrer et à étirer et à dresser (3).

14. Installation selon l'une quelconque des revendications 10 à 13, **caractérisée en ce que** la presse à cintrer et à étirer et à dresser (3) présente un certain nombre de rouleaux (8) pour l'induction d'un moment de flexion dans la bande (1) ; dans laquelle le diamètre des rouleaux (8) s'élève au moins à 50 mm, de préférence à au moins 100 mm.

15. Installation selon l'une quelconque des revendications 10 à 14, **caractérisée en ce que** le tronçon qui est prévu pour le cintrage et l'étirage et le dressage est réalisé à partir d'une presse à cintrer et à étirer et à dresser constituée par un certain nombre de rouleaux et/par une unité de repliage comprenant plus qu'un rouleau supplémentaire.

16. Installation selon l'une quelconque des revendications 10 à 15, **caractérisée en ce que** la presse à cintrer et à étirer et à dresser (3) et/ou le premier dispositif de commande (5) et/ou le deuxième dispositif de commande (6) est/sont poussés dans la ligne de transport ou et/ou sont déplacés à côté de la ligne de transport en fonction de l'utilisation ou de la non utilisation de l'unité faisant office de presse à cintrer et à étirer et à dresser, et peut/peuvent être remplacé(s) par un transporteur à rouleaux.
